# EUROPÄISCHE PATENTSCHRIFT

(11) **EP 2 983 864 B1**
(45) Veröffentlichungstag und Bekanntmachung des Hinweises auf die Patenterteilung: **26.04.2017**
(21) Anmeldenummer: 14719237.1
(22) Anmeldetag: 26.03.2014
(51) Int. Cl.: B24B 31/00, B24B 31/027

(54) **VERFAHREN UND VORRICHTUNG ZUR OBERFLÄCHENBEARBEITUNG VON WERKSTÜCKEN**
METHOD AND DEVICE FOR THE SURFACE TREATMENT OF WORKPIECES
PROCÉDÉ ET DISPOSITIF DE TRAITEMENT DE SURFACE DE PIÈCES

(30) Priorität: 09.04.2013 DE 102013006010; 27.09.2013 DE 102013016053
(43) Veröffentlichungstag der Anmeldung: 17.02.2016
(73) Patentinhaber: Otec Präzisionsfinish GmbH, 75334 Straubenhardt-Conweiler (DE)
(72) Erfinder: WOLK, Walfried, 75210 Keltern (DE)
(74) Vertreter: Lichti - Patentanwälte Partnerschaft mbB
(86) Internationale Anmeldenummer: PCT/EP2014/000808
(87) Internationale Veröffentlichungsnummer: WO 2014/166594

(56) Entgegenhaltungen:
- EP-A1- 2 572 829
- EP-A2- 1 362 669
- DE-A1-102010 052 222

## Beschreibung

Die Erfindung betrifft ein Verfahren zur Oberflächenbearbeitung von Werkstücken, indem das Werkstück relativ zu einer Schüttung aus einem Schleif- und/oder Poliergranulat bewegt wird, wobei das Werkstück in Bezug auf die Schüttung aus dem Schleif- und/oder Poliergranulat um zumindest eine Achse rotiert wird, wobei das Werkstück in Bezug auf die Schüttung aus dem Schleif- und/oder Poliergranulat auf verschiedene Rotationsgeschwindigkeiten beschleunigt wird. Die Erfindung bezieht sich ferner auf eine zur Durchführung eines solchen Verfahrens geeignete Vorrichtung zur Oberflächenbearbeitung von Werkstücken durch Bewegen des Werkstückes relativ zu einer Schüttung aus einem Schleif- und/oder Poliergranulat, mit wenigstens einem Werkstückhalter zur lösbaren Befestigung eines zu bearbeitenden Werkstückes und gegebenenfalls einem Behälter zur Aufnahme des Schleif- und/oder Poliergranulates, wobei dem Werkstückhalter und/oder dem Behälter wenigstens ein Rotationsantrieb zugeordnet ist und die Vorrichtung ferner eine programmtechnisch eingerichtete Steuereinrichtung umfasst, welche zumindest den Rotationsantrieb des Werkstückhalters und/oder den Rotationsantrieb des Behälters zu steuern vermag.

Derartige Vorrichtungen zur Oberflächenbearbeitung von Werkstücken unter Einsatz eines granulatförmigen Schleif-und/oder Poliermediums sind beispielsweise in Form von sogenannten Schlepp- und Tauchfinishmaschinen bekannt. Ihre Wirkungsweise beruht darauf, das zu bearbeitende Werkstück in eine in einem Behälter befindliche Schüttung aus dem Schleif- und/oder Poliergranulat zu tauchen und das Werkstück, insbesondere rotatorisch sowie gegebenenfalls auch translatorisch, relativ zu dem Granulat zu bewegen, wodurch die Oberfläche des Werkstückes je nach Granulatart geschliffen und/oder poliert wird. Schlepp- und Tauchfinishmaschinen stellen eine spezielle Form von Gleitschleifmaschinen dar, wobei die zu bearbeitenden Werkstücke z.B. einzeln an einem oder mehreren, mittels eines Rotationsantriebs um ihre Achse rotierbaren Werkstückhaltern gespannt werden können. Um die Werkstücke translatorisch relativ zu dem Schleif- und/oder Poliergranulat zu bewegen, umfassen bekannte Schleppfinishmaschinen häufig ein in der Regel rotierendes Teil im Wesentlichen in Form eines z.B. motorisch über ein geeignetes Getriebe drehangetriebenen Tellers, an welchem die Werkstückhalter unmittelbar oder, beispielsweise über Hubeinrichtungen, mittelbar festgelegt sind. Dies geschieht insbesondere exzentrisch in Bezug auf die Drehachse des rotierenden Teils der Schleppfinishmaschine. Wird dieses Teil - der sogenannte Teller - der Schleppfinishmaschine rotiert, so beschreiben die hieran festgelegten Werkstückhalter eine Bahnkurve. Die von den Werkstückhaltern getragenen Werkstücke werden dabei in den Arbeitsbehälter eingetaucht, welcher mit der Schüttung aus dem partikelförmigen Schleif- oder Poliergranulat, häufig unter Zusatz flüssiger Bearbeitungsmedien, wie Wasser, Tenside etc., befüllt ist. Aufgrund der Relativbewegung der Werkstücke in Bezug auf das Granulat erfolgt deren Oberflächenbearbeitung in Form einer Gleitschleifbearbeitung. Derartige Schleppfinishmaschinen sind beispielsweise aus der DE 102 04 267 C1, DE 200 05 361 U1 oder DE 10 2010 052 222 A1 bekannt.

Den DE 10 2011 103 606 A1 und DE 10 2009 021 824 A1 sind weitere Vorrichtungen zur Oberflächenbearbeitung von großformatigen Werkstücken, insbesondere in Form von Turbinen, zu entnehmen, welche einen drehangetriebenen Werkstückhalter umfassen, der in einen stationären, die Granulatschüttung aufnehmenden Behälter eintaucht. Eine dem Werkstückhalter zugeordnete Bewegungseinheit sorgt für eine rotierende oder alternierende Bewegung des Werkstückes um seine Achse oder auch für unterschiedliche Bewegungen des Werkstückes in dem Schleifgranulat (rotierend und oszillierend) mit variierter Drehgeschwindigkeit und Eintauchtiefe. Alternativ oder zusätzlich zu einer translatorischen Bewegung der an den Werkstückhaltern gespannten Werkstücke selbst kann auch der das Bearbeitungsmedium aufnehmende Behälter relativ zu den - beispielsweise ihrerseits zumindest um ihre eigene Achse rotierten Werkstücken - bewegt werden, wie beispielsweise um seine eigene Achse und/oder entlang einer Bahnkurve, z.B. in Form einer Kreisbahn. Sofern nur der Behälter bewegt wird und die Werkstücke selbst keine translatorische Bewegung durchführen, so bezeichnet man dies auch als "Tauchschleifen" bzw. "Tauchpolieren", welches somit eine spezielle Form des Schleppfinishing darstellt.

Moderne zur Oberflächenbearbeitung der Werkstücke üblicherweise eingesetzten Vorrichtungen, wie die Tauch- und/oder Schleppfinishmaschinen der vorgenannten Art, umfassen zur Bewerkstelligung eines automatisierten Betriebs in der Regel eine programmtechnisch eingerichtete Steuereinrichtung, welche zumindest den Rotationsantrieb der Werkstückhalter sowie gegebenenfalls auch einen translatorischen Antrieb derselben und/oder einen (Rotations)antrieb des Behälters gemäß verschiedenen, in eine Eingabeeinrichtung eingebbaren Drehzahlen, Bewegungsgeschwindigkeiten und Bearbeitungsdauern zu steuern vermag.

Die DE 10 2011 015 750 A1 beschreibt ein weiteres Verfahren und eine Vorrichtung zur Oberflächenbearbeitung von Werkstücken, welche insbesondere zur schonenden Bearbeitung sehr empfindlicher Werkstücke, insbesondere in Form optischer Linsen, welche sehr engen Toleranzen genügen müssen, vorgesehen ist. Die Werkstückhalter sind in diesem Fall von einem programmiert steuerbaren Manipulator, wie einem Industrieroboter, getragen, um ein an dem Werkstückhalter gespanntes Werkstück während der Bearbeitung um mehrere verschiedene Achsen zu verschwenken und dabei den Auftreffwinkel des in dem Behälter bewegten Schleif- und/oder Poliergranulates in Bezug auf diskrete Flächenbereiche des Werkstückes verändern und somit für die erwünschte Schleif-und/oder Polierwirkung für den jeweiligen Flächenbereich des Werkstückes sorgen zu können. Der Manipulator vermag die an dem Werkstückhalter gespannten Werkstücke je nach Wunsch fortwährend, mit konstanter oder einstellbar verschiedener Rotationsgeschwindigkeit und/oder Rotationsrichtung um die Achse des Werkstückhalters zu rotieren und/oder translatorisch in der Schüttung aus dem Schleif- und/oder Poliergranulat zu bewegen oder das Werkstück auch nur in dieselbe zu tauchen. Der Behälter kann seinerseits einen gesteuerten Rotationsantrieb umfassen, um ihn mit der jeweils gewünschten Rotationsgeschwindigkeit in Drehung zu versetzen und die Anströmgeschwindigkeit des Granulates relativ zu dem Werkstück zu verändern. Ein ähnliches Verfahren bzw. eine ähnliche Vorrichtung ist aus der EP 2 572 829 A1 bekannt.

Die EP 1 362 669 A2 beschreibt eine gattungsgemäße Schleppfinishmaschine, bei welcher das Werkstück einerseits in vertikaler Richtung in Form einer Oszillation translatorisch hin und her bewegt, andererseits konstant rotatorisch um seine eigene Mittelachse gedreht wird. Eine Steuereinrichtung sorgt für eine Geschwindigkeitsregelung und eine Drehrichtungsumkehr der Antriebe der Werkstückhalter. Aus der DE 10 2010 052 222 A1 ist eine weitere gattungsgemäße Schleppfinishmaschine bekannt, wobei die einzelnen Werkstückhalter an einem drehbaren Teller angeordnet sind, welcher in beide Drehrichtungen rotiert werden kann, um die Werkstückhalter zwischen einer Bestückungs- oder Entnahmeposition und mehreren Bearbeitungspositionen hin und her zu drehen. Die Spanneinrichtungen der Werkstückhalter sind mittels motorischer Antriebe ihrerseits in beide Drehrichtungen gesteuert drehangetrieben. Eine programmtechnisch eingerichtete Steuereinrichtung der Schleppfinishmaschine lässt sich hinsichtlich der Bearbeitungsparameter Drehrichtung und Drehgeschwindigkeit der Werkstückhalter sowie Verweildauer der Oberflächenbearbeitung programmieren.

Das bei gattungsgemäßen Schleif- bzw. Polierverfahren eingesetzte Schleif- und/oder Poliergranulat kann im Übrigen grundsätzlich je nach zu behandelnden Werkstücken unterschiedlichster Natur und z.B. natürlichen Ursprungs (z.B. aus organischem Material, wie Walnuss- oder Kokosnussschalen, Holz, Kirschkern etc.), mineralischen Ursprungs (z.B. aus Silikaten, Oxiden etc.) und/oder synthetischen Ursprungs (z.B. aus Kunststoffen) sein. Darüber hinaus ist es - wie bereits angedeutet - möglich, die Gleitschleifbearbeitung trocken oder - unter Zusatz eines flüssigen Bearbeitungsmediums, wie beispielsweise Wasser, welches mit Additiven, wie z.B. Tensiden, versetzt sein kann - in Form einer Nassbearbeitung durchzuführen.

Indes hat sich gezeigt, dass es auch bei einer von einer translatorischen Bewegung der Werkstücke durch das Schleif-und/oder Poliergranulat hindurch überlagerten Rotationsbewegung der Werkstücke um die Achse des Werkstückhalters, welche gegebenenfalls sowohl im als auch entgegen dem Uhrzeigersinn, also in unterschiedlichen Drehrichtungen, erfolgen kann, zu einer zumindest bereichsweise nicht zufriedenstellenden Oberflächenbearbeitung der Werkstücke kommen kann, was insbesondere für Werkstücke mit relativ komplexer Geometrie, wie einer solchen mit Nuten, Hinterschneidungen oder gar mit mehr oder minder großen Hohlräumen, Vertiefungen oder dergleichen, gilt. Der Grund hierfür besteht vornehmlich darin, dass die Granulatpartikel in unmittelbarer Nähe des relativ zu der Granulatschüttung rotierten Werkstückes von letzterem mitgenommen werden, so dass die Relativbewegung der Granulatpartikel in Bezug auf das Werkstück an der Werkstückoberfläche deutlich geringer ist als die Drehgeschwindigkeit des Werkstückes selbst (oder als die Drehgeschwindigkeit der gemeinsam mit dem Behälter rotierten Granulatschüttung). Dies gilt, wie gesagt, in besonderem Maße dann, wenn das Werkstück mit Oberflächenstrukturen, wie Nuten, Hinterschneidungen etc., versehen sind oder wenn das Werkstück einen oder mehrere größere Hohlräume oder Vertiefungen aufweist, in welche sich die Granulatpartikel während der Bearbeitung einlagern können und mit dem drehenden Werkstück mitgenommen werden.

Im Stand der Technik versucht man diesem Problem vornehmlich dadurch zu begegnen, indem man das Werkstück mit möglichst hohen Rotationsgeschwindigkeiten dreht, doch erfordert dies einen hohen antriebstechnischen Aufwand und sind der maximalen Drehzahl Grenzen gesetzt. Darüber hinaus hat sich gezeigt, dass eine bloße Drehrichtungsumkehr dieses Problem auch dann nicht gänzlich zu beheben vermag, wenn das Werkstück mit hohen Drehgeschwindigkeiten sowohl im als auch entgegen dem Uhrzeigersinn rotiert wird. Was relativ große Hohlräume oder Vertiefungen des Werkstückes betrifft, wie beispielsweise im Falle von Werkstücken in Form von Flaschen oder anderen Gefäßen oder einen Formraum aufweisender Formwerkzeuge, so vermögen auch sehr hohe Rotationsgeschwindigkeiten nur nach (zu) langer Bearbeitungszeit zu einer zufriedenstellenden Oberflächenbearbeitung der solche Hohlräume oder Vertiefungen des Werkstückes umgebenden Innenwandungen zu führen.

Die DE 20 2009 008 070 U1 beschreibt einen für Schleppfinishmaschinen vorgesehenen Werkstückhalter, dessen in Rotation versetzbare Werkstückträger, an welchen die zu bearbeitenden Werkstücke spannbar sind, unter einem Neigungswinkel zwischen 5° und 35° in Bezug auf die Spanneinrichtung des Werkstückhalters selbst angeordnet sind, wobei der Neigungswinkel insbesondere zwischen dem genannten Winkelbereich und einem Winkel von 0 (vertikale Anordnung) verstellbar sein kann. Auf diese Weise wird die Einlagerung von Granulatpartikeln in Nuten oder Hinterschneidungen des Werkstückes in wirksamer Weise verringert, da die Partikel infolge der geneigten Drehachse während des Betriebs von selbst aus derartigen Oberflächenstrukturen des Werkstückes wieder ausgetragen werden. Allerdings besteht auch hier das vorgenannten Problem der Ausbildung eines Geschwindigkeitsgradienten, wobei die Relativgeschwindigkeit des Granulates in Bezug auf das rotierte Werkstück abnimmt, je näher sich ein Granulatpartikel an dem Werkstück befindet.

Der Erfindung liegt daher die Aufgabe zugrunde, ein Verfahren und eine Vorrichtung zur Oberflächenbearbeitung von Werkstücken der eingangs genannten Art auf einfache und kostengünstige Weise dahingehend weiterzubilden, dass dem Problem einer Mitnahme von werkstücknahen Granulatpartikeln mit dem rotierten Werkstück und dadurch bedingten Effizienzverlusten der Oberflächenbearbeitung wirksam begegnet werden kann und insbesondere auch eine zufriedenstellende Oberflächenbearbeitung von relativ große Hohlräume oder Vertiefungen aufweisenden Werkstücken in wirtschaftlich vertretbarer Bearbeitungszeit möglich wird.

In verfahrenstechnischer Hinsicht wird gemäß Anspruch 1 diese Aufgabe bei einem Verfahren der eingangs genannten Art dadurch gelöst, dass das Werkstück und/oder ein die Schüttung aus dem Schleif- und/oder Poliergranulat aufnehmender Behälter unter fortwährender Beschleunigung mit fortwährend unterschiedlichen Rotationsgeschwindigkeiten rotiert wird bzw. werden.

In vorrichtungstechnischer Hinsicht sieht die Erfindung gemäß Anspruch 13 zur Lösung dieser Aufgabe bei einer Vorrichtung zur Oberflächenbearbeitung von Werkstücken der eingangs genannten Art ferner vor, dass die Steuereinrichtung zur fortwährenden Beschleunigung des Rotationsantriebs des Werkstückhalters und/oder des Rotationsantriebs des Behälters mit fortwährend unterschiedlichen Rotationsgeschwindigkeiten während des Betriebs eingerichtet ist.

Gemäß einer vorteilhaften Ausgestaltung des erfindungsgemäßen Verfahrens kann vorgesehen sein, dass das Werkstück und/oder ein die Schüttung aus dem Schleif- und/oder Poliergranulat aufnehmender Behälter in periodischen Zyklen von höchstens 5 s zwischen wenigstens einer ersten Rotationsgeschwindigkeit und wenigstens einer zweiten Rotationsgeschwindigkeit hin und her beschleunigt wird bzw. werden. Eine entsprechende Vorrichtung zeichnet sich folglich vorteilhafterweise dadurch aus, dass die Steuereinrichtung zur Hin- und Herbeschleunigung des Rotationsantriebs des Werkstückhalters und/oder des Rotationsantriebs des Behälters in periodischen Zyklen von höchstens 5 s zwischen wenigstens einer ersten Rotationsgeschwindigkeit und wenigstens einer zweiten Rotationsgeschwindigkeit eingerichtet ist. Die erfindungsgemäße Ausgestaltung verhindert in sehr einfacher und kostengünstiger Weise die Ausbildung eines Geschwindigkeitsgradienten der Granulatpartikel in unmittelbarer Nähe des rotierten Werkstückes, indem letzteres mit fortwährend unterschiedlichen Rotationsgeschwindigkeiten in Bezug auf die Granulatschüttung, insbesondere in sehr kurzen periodischen Zyklen zwischen verschiedenen Rotationsgeschwindigkeiten hin und her, beschleunigt wird. Das Werkstück bzw. die in dem Behälter aufgenommene Granulatschüttung wird folglich insbesondere fortwährend zwischen einer oder mehreren ersten Rotationsgeschwindigkeit(en) sowie einer oder mehreren zweiten Rotationsgeschwindigkeit(en) hin und her beschleunigt, wobei innerhalb der kurzen periodischen Zeitabstände bzw. Zyklen zweckmäßigerweise jeweils eine maximale Rotationsgeschwindigkeit erreicht wird, um hernach wieder abzubremsen (negativ zu beschleunigen), daraufhin wieder (positiv) zu beschleunigen usw. Auf diese Weise wird stets eine zeitlich veränderte, insbesondere hohe Relativgeschwindigkeit zwischen dem Werkstück und dem Schleif- und/oder Poliergranulat unmittelbar an der Werkstückoberfläche sichergestellt, wodurch eine deutlich erhöhte Bearbeitungseffizienz und damit einhergehende, kürzere Bearbeitungszeiten erreicht werden können. Dies gilt insbesondere auch für Werkstücke mit relativ großen Hohlräumen oder Vertiefungen, in welchen die Granulatpartikel der Schüttung im Falle einer mehr oder minder konstanten Rotationsgeschwindigkeit des Werkstückes gemäß dem Stand der Technik nach relativ kurzer Zeit nur noch gemeinsam mit dem drehenden Werkstück mitbewegt werden, ohne dass es zu einer nennenswerten Relativbewegung mehr kommt, die aber freilich für eine Oberflächenbearbeitung zwingend notwendig ist. Eine etwaige Umrüstung bekannter Schlepp- und Tauchfinishmaschinen zu der erfindungsgemäßen Ausgestaltung bedarf im Grunde lediglich eines programmtechnischen Eingriffs in die Steuereinrichtung, um diese dazu veranlassen, den Rotationsantrieb des bzw. der Werkstückhalter(s) oder auch des Behälters während des Betriebs in sehr kurzen periodischen Zyklen zwischen verschiedenen Rotationsgeschwindigkeiten hin und her und/oder mit fortwährend unterschiedlichen Rotationsgeschwindigkeiten zu beschleunigen.

Mit "beschleunigen" im Sinne der Erfindung ist im Übrigen sowohl eine positive Beschleunigung als auch eine negative Beschleunigung bzw. Abbremsung des drehenden Werkstückes bzw. des ihn tragenden Werkstückhalters und/oder des drehenden Behälters angesprochen. Mit "Zyklen" sind in diesem Zusammenhang die aufeinander folgenden - identischen oder gegebenenfalls auch unterschiedlichen - Zeitdauern während der Oberflächenbearbeitung angesprochen, in welchen das Werkstück bzw. die in dem Behälter aufgenommene Granulatschüttung zwischen wenigstens einer ersten und wenigstens einer zweiten Rotationsgeschwindigkeit einmal hin und einmal her bewegt wird.

In vorteilhafter Ausgestaltung kann vorgesehen sein, dass das Werkstück und/oder der Behälter mit der hierin befindlichen Granulatschüttung zumindest vorübergehend bzw. zeitweise zwischen wenigstens einer ersten Rotationsgeschwindigkeit von im Wesentlichen gleich null und wenigstens einer zweiten Rotationsgeschwindigkeit ungleich null hin und her beschleunigt wird bzw. werden. Demnach wird vorzugsweise ein oben beschriebenes Rotationsgeschwindigkeitsprofil eingestellt, bei welchem die erste Rotationsgeschwindigkeit etwa gleich null ist, wobei es zum Erreichen der erfindungsgemäßen Wirkung in aller Regel ausreicht, das Werkstück bzw. die in dem Behälter aufgenommene Granulatschüttung nicht bis zum absoluten Stillstand (negativ) zu beschleunigen, sondern kann das Werkstück bzw. der Behälter auch z.B. fortwährend auf eine sehr geringe (erste) Rotationsgeschwindigkeit von beispielsweise maximal etwa 50 U/min, vorzugsweise von maximal etwa 10 U/min (negativ) beschleunigt und sodann wieder auf die gewünschte, z.B. maximale (zweite) Rotationsgeschwindigkeit (positiv) beschleunigt werden.

Wie weiter unten noch näher erläutert, kann in beiden Fällen die Rotationsgeschwindigkeit des Werkstückes und/oder des Behälters mit der hierin befindlichen Granulatschüttung über die Zeit vorzugsweise im Wesentlichen sinusförmig (also sowohl periodisch zwischen wenigstens zwei Rotationsgeschwindigkeiten hin und her als auch unter fortwährender Beschleunigung mit stets zeitlich veränderter Rotationsgeschwindigkeit) verlaufen, wobei die Amplitude (Drehzahl) einer solchen Sinuskurve etwa konstant (z.B. zwischen einer Rotationsgeschwindigkeit von etwa null und der gleichen maximalen Rotationsgeschwindigkeit) oder auch unterschiedlich sein kann, beispielsweise dann, wenn zur anfänglichen Grobbearbeitung sehr hohe (oder eher geringe) Drehzahlen und zur späteren Feinbearbeitung demgegenüber geringere (oder höhere) Drehzahlen erwünscht sind (in diesem Fall nimmt die Amplitude einer solchen Sinuskurve beispielsweise mit zunehmender Bearbeitungsdauer ab oder zu).

In vorteilhafter Ausgestaltung kann darüber hinaus vorgesehen sein, dass das Werkstück und/oder der Behälter mit der hierin befindlichen Granulatschüttung zumindest vorübergehend bzw. zeitweise zwischen wenigstens einer ersten Rotationsgeschwindigkeit ungleich null und wenigstens einer zweiten Rotationsgeschwindigkeit mit einer gegenüber der ersten Rotationsgeschwindigkeit entgegengesetzten Drehrichtung hin und her beschleunigt wird bzw. werden. Eine solche, in fortwährend periodischen Zyklen vonstatten gehende Umkehr der Drehrichtung während der Bearbeitung verhindert in besonders wirksamem Maße die Ausbildung eines Geschwindigkeitsgradienten der Granulatpartikel in Nähe des relativ zu diesen rotierten Werkstückes, insbesondere auch im Falle von Nuten, Vertiefungen oder ähnliche Oberflächenstrukturen aufweisenden Werkstücken. Entsprechendes gilt für eine in einen relativ großen Hohlraum oder eine solche Vertiefung des Werkstückes eingefüllte Granulatschüttung, wenn das Werkstück auf die vorgenannte Weise beschleunigt wird. Die Beträge der Rotationsgeschwindigkeiten in bzw. entgegen dem Uhrzeigersinn können dabei wiederum jeweils konstant oder über die Bearbeitungsdauer hinweg veränderlich sowie dieselben oder verschieden voneinander sein.

Die maximale(n) Rotationsgeschwindigkeit(en) kann bzw. können grundsätzlich den üblicherweise eingestellten und für das jeweilige Werkstück geeigneten Rotationsgeschwindigkeiten entsprechen, wobei das Werkstück und/oder der Behälter mit der hierin befindlichen Granulatschüttung insbesondere auf wenigstens eine (erste und/oder zweite) Rotationsgeschwindigkeit von wenigstens etwa 200 U/min, insbesondere von wenigstens etwa 500 U/min, vorzugsweise von wenigstens etwa 1000 U/min, beschleunigt werden kann. Besonders bevorzugte maximale Rotationsgeschwindigkeiten betragen wenigstens etwa 1500 U/min oder insbesondere wenigstens etwa 2000 U/min. Entsprechende Werte gelten für den Betrag der Geschwindigkeitsdifferenz zwischen wenigstens einer ersten und wenigstens einer zweiten Rotationsgeschwindigkeit, zwischen welchen das Werkstück und/oder der Behälter hin und her beschleunigt wird.

Anlässlich der Rotationsbewegung des Werkstückes und/oder des Behälters zwischen der wenigstens einen ersten und der wenigstens einen zweiten Rotationsgeschwindigkeit hin und her sollten die periodischen Zyklen im Hinblick auf eine wirksame und zeiteffiziente Oberflächenbearbeitung möglichst kurz gewählt werden, wobei vorzugsweise vorgesehen sein kann, dass das Werkstück und/oder der Behälter mit der hierin befindlichen Granulatschüttung zumindest vorübergehend in periodischen Zyklen von höchstens etwa 4 s, insbesondere von höchstens etwa 3 s, vorzugsweise von höchstens etwa2 s, beispielsweise von höchstens etwa 1 s oder gar höchstens etwa 0,5 s, zwischen der wenigstens einen ersten und der wenigstens einen zweiten Rotationsgeschwindigkeit hin und her beschleunigt wird bzw. werden.

Wie bereits angedeutet, sieht eine besonders vorteilhafte Ausgestaltung des erfindungsgemäßen Verfahrens vor, dass das Werkstück und/oder ein die Schüttung aus dem Schleif-und/oder Poliergranulat aufnehmender Behälter sowohl
- in periodischen Zyklen von höchstens 5 s zwischen wenigstens einer ersten Rotationsgeschwindigkeit und wenigstens einer zweiten Rotationsgeschwindigkeit hin und her beschleunigt als auch
- unter fortwährender Beschleunigung mit fortwährend unterschiedlichen Rotationsgeschwindigkeiten rotiert
wird bzw. werden. In diesem Zusammenhang wird bzw. werden das Werkstück und/oder der Behälter mit der hierin befindlichen Granulatschüttung mit Vorteil zumindest vorübergehend bzw. zeitweise mit einem im Wesentlichen sinusförmigen Verlauf der Rotationsgeschwindigkeit über die Zeit hin und her beschleunigt, wobei die Periode bzw. der Zyklus des im Wesentlichen sinusförmigen Verlaufes der Rotationsgeschwindigkeit insbesondere höchstens etwa 5 s betragen kann (aber auch länger andauern kann, sofern eine fortwährende Rotationsgeschwindigkeitsänderung sichergestellt ist).

In diesem Fall kann bzw. können das Werkstück und/oder der Behälter mit der hierin befindlichen Granulatschüttung zumindest vorübergehend mit einem im Wesentlichen sinusförmigen Verlauf der Rotationsgeschwindigkeit über die Zeit mit etwa konstanter Amplitude (also mit etwa konstantem Abstand zwischen den Minima bzw. Maxima der Rotationsgeschwindigkeiten) oder aber auch mit über die Zeit veränderlicher Amplitude (also mit unterschiedlichen Abständen zwischen den Minima bzw. Maxima der Rotationsgeschwindigkeiten) hin und her beschleunigt werden.

Sofern letztere Verfahrensvariante gewählt und das Werkstück und/oder der Behälter mit einem im Wesentlichen sinusförmigen Verlauf der Rotationsgeschwindigkeit mit über die Zeit veränderlicher Amplitude hin und her beschleunigt wird bzw. werden, wie beispielsweise anlässlich eines oben erwähnten anfänglichen Grobschleifens, welches nach und nach in ein Feinschleifen übergeht, kann vorzugsweise die Amplitude des im Wesentlichen sinusförmigen Verlaufes der Rotationsgeschwindigkeit über die Zeit zumindest vorübergehend, insbesondere im Wesentlichen stetig, abnehmen oder ansteigen, so dass die Minima bzw. Maxima der Rotationsgeschwindigkeiten konvergieren oder divergieren.

Gemäß einer vorteilhaften Ausführungsform kann darüber hinaus vorgesehen sein, dass wenigstens ein Hohlraum oder wenigstens eine Vertiefung des Werkstückes mit der Schüttung aus dem Schleif- und/oder Poliergranulat befüllt und das Werkstück zumindest um eine Achse, insbesondere im Wesentlichen um die Mittelachse des Hohlraumes oder der Vertiefung, unter fortwährender Beschleunigung mit fortwährend unterschiedlichen Rotationsgeschwindigkeiten rotiert wird, um zumindest die den Hohlraum oder die Vertiefung umgebende Wandung des Werkstückes zu schleifen und/oder zu polieren. Wie bereits erwähnt, kann es auch bei einer solchen Ausführungsvariante zweckmäßig sein, wenn das Werkstück um die zumindest eine Achse in periodischen Zyklen von höchstens 5 s zwischen wenigstens einer ersten Rotationsgeschwindigkeit und wenigstens einer zweiten Rotationsgeschwindigkeit hin und her beschleunigt wird. Ferner lassen sich dabei selbstverständlich vorzugsweise Geschwindigkeitsprofile der oben genannten Art einstellen. Auf diese Weise lassen sich insbesondere die solche Hohlräume und/oder Vertiefungen umgebenden Innenwandungen des Werkstückes, wie beispielsweise eines Werkstückes in Form eines Formwerkzeugs, einer Flasche oder beliebiger anderer Gefäße etc., in sehr wirksamer und zeiteffizienter Weise schleifen und/oder polieren, wobei die in die Vertiefung/in den Hohlraum des mehrmals auf verschiedene Rotationsgeschwindigkeiten beschleunigten Werkstückes eingefüllte Granulatschüttung aufgrund Massenträgheit nicht (nennenswert) von dem stets unterschiedlich rotierten Werkstück mitgenommen wird. Sofern bei einem derartigen Werkstück ausschließlich die Vertiefung bzw. der Hohlraum oberflächenbearbeitet werden soll, versteht es sich von selbst, dass eine hierzu geeignete Vorrichtung nicht notwendigerweise einen Behälter zur Aufnahme von (weiterem) Schleif- und/oder Poliergranulat aufweisen muss. Darüber hinaus kann es in einem solchen Fall zweckmäßig sein, wenn das hohle Werkstück um die Mittelachse seines Hohlraumes oder seiner Vertiefung in der erfindungsgemäßen Weise rotiert wird, welche während der Oberflächenbearbeitung insbesondere im Wesentlichen waagrecht angeordnet werden kann, um sich die Gravitation der Granulatschüttung zunutze zu machen.

Sofern derartige Hohlräume und/oder Vertiefungen aufweisende Werkstücke (auch) an deren Außenseite oberflächenbearbeitet werden sollen und/oder sofern Werkstücke mit nur relativ kleinen Nuten/Hinterschneidungen oder auch Werkstücke ohne derartige Oberflächenkonturen in verhältnismäßig kurzer Zeit wirksam oberflächenbearbeitet werden sollen, so kann alternativ oder zusätzlich in vorteilhafter Ausgestaltung selbstverständlich vorgesehen sein, dass das Werkstück in als solcher bekannter Weise in die einem Behälter aufgegebene Schüttung aus dem Schleif- und/oder Poliergranulat eingetaucht und das Werkstück unter fortwährender Beschleunigung mit fortwährend unterschiedlichen Rotationsgeschwindigkeiten rotiert wird, wobei das Werkstück insbesondere in periodischen Zyklen von höchstens 5 s zwischen wenigstens einer ersten Rotationsgeschwindigkeit und wenigstens einer zweiten Rotationsgeschwindigkeit hin und her beschleunigt werden kann. Gegenüber einer Rotationsbewegung des Behälters mit einem derartigen Geschwindigkeitsprofil ist diese Alternative (aktives Rotieren des Werkstückes selbst) aufgrund der üblichen Massenträgheit einer Partikelschüttung und der dadurch bedingten verzögerten Mitnahme mit einem beschleunigt rotierten Behälter in der Regel der Vorzug zu geben, doch kann es sich insbesondere bei relativ schweren Werkstücken und dadurch bedingten hohen Drehmomenten beim Abbremsen/Beschleunigen derselben selbstverständlich auch anbieten, anstelle einer solchen Rotationsbewegung des Werkstückes selbst ein aktives Drehen des Behälters mit der Granulatschüttung mit einem derartigen Rotationsgeschwindigkeitsprofil vorzusehen. Überdies ist selbstverständlich auch eine Kombination beider Alternativen denkbar, wobei Werkstück und Behälter zweckmäßigerweise zumindest größtenteils gegensinnig gedreht werden sollten. Wie weiter unten noch näher erläutert, ist es ferner beispielsweise denkbar, einerseits nur das Werkstück in der erfindungsgemäßen Weise auf verschiedene Rotationsgeschwindigkeiten zu beschleunigen und den Behälter ruhen zu lassen oder gegebenenfalls mehr oder minder gleichförmig zu bewegen, um das Werkstück zusätzlich mit den von dem Behälter mitgenommenen Granulatpartikeln anzuströmen, oder andererseits nur den Behälter in der erfindungsgemäßen Weise auf verschiedene Rotationsgeschwindigkeiten zu beschleunigen und das Werkstück in die in dem Behälter befindliche Granulatschüttung einzutauchen sowie gegebenenfalls seinerseits zusätzlich mehr oder minder gleichförmig, z.B. translatorisch, zu bewegen, etc.

Folglich kann insbesondere dann, wenn das Werkstück mit einem erfindungsgemäßen Rotationsgeschwindigkeitsprofil beschleunigt wird, mit Vorteil vorgesehen sein, dass der Behälter zumindest vorübergehend bzw. zeitweise
- stationär gehalten (ruhender Behälter); und/oder
- translatorisch hin und her bewegt;
- translatorisch entlang einer Bahnkurve, insbesondere entlang einer Kreisbahn, bewegt; und/oder
- rotatorisch um seine Mittelachse (gleichförmig oder mit unterschiedlicher Drehgeschwindigkeit und/oder -richtung) rotiert
wird. Im letztgenannten Fall wird der Behälter zweckmäßigerweise - sei es im Wesentlichen konstant oder sei es mit einer zeitlich veränderten Rotationsgeschwindigkeit - um seine Mittelachse rotiert, um Unwuchten zu vermeiden. Entsprechendes gilt grundsätzlich mit Vorzug auch für das rotierte Werkstück.

Die Steuereinrichtung einer erfindungsgemäßen Vorrichtung zur Oberflächenbearbeitung von Werkstücken ist folglich zweckmäßigerweise zur Einstellung wenigstens eines, insbesondere mehrerer oder vorzugsweise aller vorstehend erläuterten Rotationsgeschwindigkeitsprofile des Rotationsantriebs des Werkstückhalters und/oder des Behälters während des Betriebs eingerichtet.

Wie bereits angesprochen, bietet die Erfindung freilich auch die Möglichkeit, dass das Werkstück ferner - also zusätzlich zu der erfindungsgemäßen Rotationsbeschleunigung des Werkstückes selbst oder insbesondere des Behälters - translatorisch, insbesondere entlang einer Bahnkurve, relativ zu der Schüttung aus dem Schleif- und/oder Poliergranulat bewegt wird. Dies kann beispielsweise dadurch erfolgen, indem der Behälter mit der Schüttung aus dem Schleif-und/oder Poliergranulat relativ zu dem Werkstück bewegt, insbesondere rotiert, wird, so dass sich eine fortwährende Anströmung des Werkstückes mit dem Schleif- und/oder Poliergranulat in Richtung der Relativbewegung zwischen letzterem und dem Werkstück ergibt, insbesondere dann, wenn das seinerseits rotierte Werkstück exzentrisch zur Drehachse des Behälters in die Granulatschüttung eingetaucht oder auch selbst translatorisch bewegt wird. In vorrichtungstechnischer Hinsicht kann in diesem Zusammenhang zweckmäßigerweise vorgesehen sein, dass die Steuereinrichtung ferner zur Steuerung des Rotationsantriebs des Behälters auf eine im Wesentlichen zeitlich konstante, aber bevorzugt variable, oder auch zeitlich veränderbare Rotationsgeschwindigkeit eingerichtet ist.

Alternativ oder zusätzlich kann beispielsweise auch ein weiterer, z.B. translatorisch hin und her reziprokierender Bewegungs- oder Schwingungsantrieb des Behälters vorgesehen sein, welcher mit der Steuereinrichtung in Wirkverbindung steht.

Alternativ oder zusätzlich kann überdies eine translatorische Bewegung des Werkstückes in der Schüttung aus dem Schleif- und/oder Poliergranulat relativ zu diesem dadurch erfolgen, indem das Werkstück translatorisch entlang einer Bahnkurve, insbesondere in Form einer Kreisbahn oder auch einer beliebigen anderen Bahnkurve, in der Schüttung aus dem Schleif- und/oder Poliergranulat relativ zu diesem bewegt wird. Das Werkstück kann hierbei translatorisch mit im Wesentlichen konstanter Geschwindigkeit relativ zu der Schüttung aus dem Schleif- und/oder Poliergranulat oder freilich auch mit veränderlicher Geschwindigkeit bewegt werden. In vorrichtungstechnischer Hinsicht kann in diesem Zusammenhang zweckmäßigerweise vorgesehen sein, dass dem Werkstückhalter und/oder dem Behälter ferner ein translatorischer Bewegungsantrieb zugeordnet ist und dass die Steuereinrichtung ferner den translatorischen Bewegungsantrieb des Werkstückhalters zu steuern vermag, insbesondere entlang einer Bahnkurve, wie einer Kreisbahn oder einer beliebigen anderen Bahnkurve. Derartige translatorische Bewegungsantriebe des Werkstückhalters sind unter anderem aus dem eingangs zitierten Stand der Technik bekannt und können beispielsweise ein rotierendes Teil einer Schleppfinishmaschine, den sogenannten Teller, umfassen, an welchem ein oder mehrere Werkstückhalter exzentrisch angeordnet sind; oder sie können beispielsweise auch den oder die Werkstückhalter tragende Manipulatoren, wie Roboter und dergleichen umfassen.

Wie bereits erwähnt, sieht eine vorteilhafte Ausgestaltung des erfindungsgemäßen Verfahrens im Übrigen vor, dass zumindest die Rotationsbewegungen des Werkstückes und/oder des Behälters mit der hierin befindlichen Granulatschüttung und gegebenenfalls die weitere(n) - translatorische(n) und/oder rotatorische(n) - Bewegung(en) des Werkstückes und/oder der Behälters gesteuert, insbesondere programmiert, durchgeführt werden.

Für die erfindungsgemäß hohen Beschleunigungen innerhalb kurzer Zyklen haben sich schließlich insbesondere Servomotoren bewährt, welche zum Rotationsantrieb des Werkstückhalters und/oder des Behälters einer erfindungsgemäßen Vorrichtung vorzugsweise vorgesehen werden können. Je nach Gewicht und dadurch bedingtem Trägheitsmoment des Werkstückes bzw. des Behälters kann dem jeweiligen Rotationsantrieb ferner ein Unter- oder Übersetzungsgetriebe zugeordnet sein.

Weitere Merkmale und Vorteile der Erfindung ergeben sich aus der nachfolgenden Beschreibung von Ausführungsbeispielen unter Bezugnahme auf die Zeichnungen. Dabei zeigen:
- Fig. 1: eine schematische perspektivische Ansicht einer Ausführungsform einer erfindungsgemäßen Vorrichtung zur Oberflächenbearbeitung von Werkstücken in Form einer Schlepp- oder Tauchfinishmaschine;
- Fig. 2: eine schematische perspektivische Explosionsdarstellung einer weiteren Ausführungsform einer erfindungsgemäßen Vorrichtung zur Oberflächenbearbeitung von Werkstücken;
- Fig. 3: ein Schaubild eines Ausführungsbeispiels eines während des Betriebs der Vorrichtungen gemäß Fig. 1 und/oder 2 steuerungstechnisch einstellbaren vorteilhaften Rotationsgeschwindigkeitsprofils eines Werkstückhalters mit einem hieran gespannten Werkstück über die Zeit; und
- Fig. 4: ein der Fig. 3 entsprechendes Schaubild eines Ausführungsbeispiels eines weiteren vorteilhaften Rotationsgeschwindigkeitsprofils.

Das in Fig. 1 wiedergegebene Ausführungsbeispiel einer Vorrichtung zur Oberflächenbearbeitung von Werkstücken in Form einer Schlepp- bzw. Tauchfinishmaschine weist ein Gestell 1 auf, an dessen oberem Ende ein um eine senkrechte Achse 2 in Richtung des Pfeils P₁ hin und herdrehbares Teil 3 in Form einer drehbaren Tragplatte nach Art eines Tellers gelagert ist. Das drehbare Teil 3 ist hierzu mit einem ebenfalls an dem Gestell 1 festgelegten, steuerbaren motorischen Antrieb 4 ausgestattet. An der Unterseite des drehbaren Teils 3 sind exzentrisch zu dessen Drehachse 2 und in Umfangsrichtung desselben unter demselben Abstand voneinander hintereinander sowie unter demselben Radialabstand von der Drehachse 2 des drehbaren Teils 3 angeordnete Hubeinrichtungen 5 festgelegt, wobei im vorliegenden Ausführungsbeispiel drei solcher Hubeinrichtungen 5 vorgesehen sind, aber selbstverständlich auch nur zwei oder mehr als drei Hubeinrichtungen 5 vorgesehen sein können. Die Hubeinrichtungen 5 tragen je einen Werkstückhalter 6, welcher beispielsweise mit je einer oder mehreren Spanneinrichtungen 7 versehen sein können, um zu bearbeitende Werkstücke (nicht gezeigt) anlässlich ihrer Oberflächenbearbeitung lösbar spannen zu können. Der Antrieb 4 des drehbaren Teils 3 kann auf diese Weise als translatorischer Bewegungsantrieb der exzentrisch an dem drehbaren Teil 3 angeordneten Werkstückhalter 6 dienen, welche im Falle einer Drehung des Teils 3 entlang einer Kreisbahn bewegt werden.

Jede Hubeinrichtung 5 umfasst beim vorliegenden Ausführungsbeispiel z.B. eine entlang einer vertikalen Führung 8 hin und her verlagerbare Trageinheit 9, welche beispielsweise mittels einer Ketten- oder Riementriebes nach oben und nach unten verfahrbar ist. Ferner sind die Hubeinrichtungen 5 beim vorliegenden Ausführungsbeispiel individuell und unabhängig von den anderen Hubeinrichtungen 5 mittels eines ebenfalls an der Unterseite des drehbaren Teils 3 befestigten Motors (in den Zeichnungen nicht erkennbar) unabhängig voneinander nach oben und nach unten verfahrbar. An der vertikal verlagerbaren Trageinheit 9 ist je einer der Werkstückhalter 6 festgelegt, wobei die Werkstückhalter 6 mittels je eines steuerbaren Rotationsantriebs 10 in Rotation versetzbar sind, um ein, z.B. mittels der Spanneinrichtung 7, an dem Werkstückhalter 6 gespanntes Werkstück anlässlich seiner Oberflächenbearbeitung in Rotation zu versetzen (Pfeil P₄).

Unterhalb der mit dem Werkstückhaltern 6 ausgestatteten Hubeinrichtungen 5 ist ein Behälter 11 zur Aufnahme eines Schleif- und/oder Poliergranulates (nicht gezeigt) angeordnet, welcher mittels eines rotatorischen Bewegungsantriebs um eine vertikale Achse rotierbar ist, wobei die Rotationsachse des Behälters 11 hier z.B. mit der Drehachse 2 des drehbaren Teils 3 fluchtet, so dass die hierdurch bedingte Relativbewegung zwischen den an den Werkstückhaltern 6 festgelegten Werkstücken und der in dem Behälter 11 befindlichen Granulatschüttung dieselbe ist. Eine jede Hubeinrichtung 5 vermag den an ihrer Trageinheit 9 befestigten Werkstückhalter 6 entlang des Pfeils P₂ zwischen einer oberen, oberhalb des Behälters 11 angeordneten Position, in welcher der Spanneinrichtung 7 des jeweiligen Werkstückhalters 6 bearbeitete Werkstücke entnommen werden können und diese mit rohen Werkstücken bestückt werden kann, und einer unteren Position, in welcher die an der Spanneinrichtung 7 der Werkstückhalter 6 gespannten Werkstücke 17 in den Behälter 11 eintauchen, um diese bearbeiten zu können, vertikal hin und her zu verlagern.

Darüber hinaus ist das drehbare Teil 3 derart in Richtung des Pfeils P₁ um seine Achse 3 bewegbar, dass es jeden Werkstückhalter 6 mit einem jeweiligen, hieran befestigten Werkstück nacheinander in eine Bestückungs-/Entnahmeposition zu überführen vermag, wobei eine solche Bestückungs-/ Entnahmeposition beispielsweise der in Fig. 1 rechte Werkstückhalter 6 einnimmt, in welcher er - nachdem er von der Hubeinrichtung 5 in seine obere Position verfahren worden ist - von der Seite her frei zugänglich ist.

Wie weiterhin aus Fig. 1 ersichtlich, können die Werkstückhalter 6 mit deren Spanneinrichtungen 7 unter einem endlichen Winkel in Bezug auf die Vertikale geneigt sein, wobei dieser Winkel im vorliegenden Fall z.B. etwa 30° beträgt. Dies hat sich in vielen Fällen hinsichtlich einer gleichmäßigen und effektiven Oberflächenbearbeitung als vorteilhaft erwiesen. Der Neigungswinkel der Werkstückhalter 6 kann dabei individuell verstellbar sind, indem z.B. die den jeweiligen Werkstückhalter 6 tragende Trageinheit 9 einer jeden Hubeinrichtung 5 um eine - hier etwa waagrechte - Achse verschwenkbar ist. Dabei ist es zumeist von Vorteil, wenn die Werkstückhalter 6 eine entgegen der Rotationsrichtung des Behälters 11 (Pfeil P₃) angeordnete Neigungsrichtungskomponente besitzen, d.h. die an den Werkstückhaltern 6 festgelegten Werkstücke tauchen unter einer Neigung entgegen der Drehrichtung des Behälters 11 in die hierin befindliche Granulatschüttung ein, so dass auch eine Oberflächenbearbeitung deren unterer Stirnseite erfolgen kann.

Wie weiterhin der Fig. 1 zu entnehmen ist, kann der Behälter 11 zur Aufnahme des Schleif- und/oder Poliergranulates beim vorliegenden Ausführungsbeispiel auf einem mittels Rollen 12 verfahrbaren Wagen 13 angeordnet sein, um für einen einfachen und schnellen Austausch des Granulates zu sorgen, indem ein Behälter 11 gegen einen weiteren Behälter ausgetauscht wird. Der Wagen 13 umfasst den z.B. an seiner Unterseite angeordneten Rotationsantrieb (in Fig. 1 nicht erkennbar) des Behälters 11. Um für eine exakte Ausrichtung des Behälters 11 in Bezug auf die von dem Gestell 1 getragene Vorrichtung zu sorgen, können sowohl der Wagen 13 als auch das Gestell 1 mit zueinander komplementären Zentriereinrichtungen 16 ausgestattet sein, welche beispielsweise an drei von vier Seiten des Wagens 13 bzw. des Gestells 1 angeordnet sind und bei einem seitlichen Hineinschieben des Wagens 13 in das Gestell 1 für eine Selbstzentrierung des Wagens 13 in Bezug auf das Gestell 1 sorgen, so dass die Rotationsachse des Behälters 11 mit der Drehachse 2 des drehbaren Teils 3 zusammenfällt.

Die Vorrichtung umfasst ferner eine (zeichnerisch nicht dargestellte) programmtechnisch eingerichtete Steuereinrichtung, bei welcher es sich beispielsweise um eine elektronische Datenverarbeitungseinheit mit einem Prozessor handeln kann und welche die Rotationsantriebe 10 der Werkstückhalter 6 derart zu steuern vermag, dass sie letztere während des Betriebs in periodischen Zyklen Z von höchstens 5 s zwischen wenigstens einer ersten Rotationsgeschwindigkeit R₁ und wenigstens einer zweiten Rotationsgeschwindigkeit R₂ hin und her beschleunigt und/oder unter fortwährender Beschleunigung mit fortwährend unterschiedlichen Rotationsgeschwindigkeiten rotiert, wobei die entsprechenden, gewünschten Rotationsbewegungsprofile zweckmäßig programmiert und in eine (ebenfalls nicht zeichnerisch dargestellte) Eingabeeinheit der Steuereinrichtung eingegeben werden können. Darüber hinaus kann z.B. auch vorgesehen sein, dass sie die Steuereinrichtung des Rotationsantriebs des Behälters 11 in einer solchen Weise zu steuern vermag, dass sie letzteren während des Betriebs in periodischen Zyklen Z von höchstens 5 s zwischen wenigstens einer ersten Rotationsgeschwindigkeit R₁ und wenigstens einer zweiten Rotationsgeschwindigkeit R₂ hin und her beschleunigt und/oder unter fortwährender Beschleunigung mit fortwährend unterschiedlichen Rotationsgeschwindigkeiten rotiert, wobei die gewünschten Rotationsprofile auch insoweit zweckmäßig programmiert und in die Eingabeeinheit der Steuereinrichtung eingegeben werden können. Beispielhafte Rotationsbewegungsprofile sind weiter unten unter Bezugnahme auf die Fig. 3 und 4 exemplarisch erläutert. Die Steuereinrichtung vermag des Weiteren den rotatorischen Bewegungsantrieb des Behälters 11 derart zu steuern, um diesen mit einer oder mehreren gewünschten, mehr oder minder konstanten Drehgeschwindigkeit(en) und/oder -richtung(en) zu beaufschlagen.

Darüber hinaus ist die Steuereinrichtung sowohl mit dem Antrieb 4 des drehbaren Teils 3 als auch mit den Antrieben der Hubeinrichtungen 5 wirkverbunden, wobei in die Eingabeeinheit der Steuereinrichtung beispielsweise die gewünschten Bearbeitungszeiten der Werkstücke sowie auch die Bestückungs-/Entnahmeposition einschließlich der Verweildauer eines jeden Werkstückhalters 6 in der Bestückungs-/Entnahmeposition eingegeben können. Dabei kann die Steuereinrichtung derart eingerichtet sein, dass sie das drehbare Teil 3 in periodischen Zeitabständen verfährt, um jeden Werkstückhalter 6 nach der jeweils voreingestellten Bearbeitungszeit in die Bestückungs-/Entnahmeposition überführt und dort über einen zur Entnahme/Bestückung von Werkstücken hinreichenden, ebenfalls voreingestellten Zeitraum hält. Auf diese Weise wird eine semikontinuierliche Werkstückbestückung bzw. -freigabe erreicht. Die Steuereinrichtung sorgt in diesem Zusammenhang ferner dafür, dass eine jede Hubeinrichtung 5 des jeweiligen Werkstückhalters 6, an dessen Spanneinrichtung 7 das/die jeweilige(n) Werkstück(e) gerade ausgetauscht werden soll(en), - nach, vor oder während des Verfahrens der Werkstückhalter 6 mittels des drehbaren Teils 3 - von der unteren Arbeitsposition in die obere Bestückungs-/Entnahmeposition vertikal nach oben verlagert, dort zumindest über den zur Entnahme/Bestückung von Werkstücken hinreichenden, ebenfalls voreingestellten Zeitraum gehalten, und sodann - nach, vor oder während des Verfahrens der Werkstückhalter 6 mittels des drehbaren Teils 3 - wieder vertikal nach unten in die Arbeitsposition überführt wird.

In Fig. 2 ist eine weitere Ausführungsform einer Vorrichtung zur Oberflächenbearbeitung von Werkstücken dargestellt, wobei gleiche oder wirkungsgleiche Bauteile mit denselben Bezugszeichen wie in Fig. 1 versehen sind. Die Vorrichtung gemäß Fig. 2 umfasst wiederum einen Behälter 11 zur Aufnahme eines Schleif- und/oder Poliergranulates (nicht gezeigt), welcher mittels eines rotatorischen Bewegungsantriebs um eine vertikale Achse 2 rotierbar ist. Beim vorliegenden Ausführungsbeispiel ist der Behälter 8 auf einem dem Wagen 13 gemäß Fig. 1 entsprechenden Wagen 13 angeordnet, an welchem, z.B. an dessen Unterseite, wiederum der Rotationsantrieb (in Fig. 2 nicht in Gänze erkennbar) des Behälters 11 angeordnet ist und welcher eine mit einer Mitnehmerwelle 17 ausgestattete Tragplatte 18 umfasst, auf welche der Behälter 11 drehfest und selbstzentrierend aufgesetzt werden kann.

Die in Fig. 2 wiedergegebene Vorrichtung umfasst ferner einen insgesamt mit dem Bezugszeichen 110 versehenen Manipulator in Form eines Roboters, welcher den oder die Werkstückhalter 6 zum lösbaren Festlegen eines zu bearbeitenden Werkstückes (nicht gezeigt) trägt. Bei dem Roboter 110 handelt es sich beispielsweise um einen mehrachsigen Industrieroboter, welcher ein Gestell 112 aufweist, auf welchem ein Karussell 113 um eine vertikale Achse schwenkbar gelagert ist. Auf dem Karussell 113 sitzt eine Konsole 114 mit einem horizontalen Lager für eine Schwinge 115, an deren der Konsole 114 abgewandtem (oberen) Ende wiederum ein Ausleger 116 an einer horizontalen, parallel zur Schwenkachse der Konsole 114 angeordneten Achse gelagert ist. Der Ausleger 116 ist an seinem Ende mit einer dreiachsigen Roboterhand 117 ausgestattet, welche den Werkstückhalter 6 trägt. Während das Karussell 113 über einen Steuermotor 118 gegenüber dem stationären Gestell 112 angetrieben ist, dient ein Steuermotor 119 zum Antrieb der Schwinge 115 und ein Steuermotor 120 für den Antrieb des Auslegers 116. Die dreiachsige Roboterhand 117 ist von drei weiteren Steuermotoren 121, 122, 123 angetrieben, welche z.B. an dem der Roboterhand 117 abgewandten Ende des Auslegers 116 montiert sind.

Die dreiachsige Roboterhand 117 mit dem Werkstückhalter 6 vermag letzteren folglich sowohl unter einer beliebigen Ausrichtung im dreidimensionalen Raum zu verschwenken, um ein an dem Werkstückhalter 6 lösbar festgelegtes Werkstück in der gewünschten Position in Bezug auf die in dem Behälter 11 befindliche Granulatschüttung auszurichten, als auch den Werkstückhalter 6 translatorisch in beliebige Raumrichtungen zu verfahren. Darüber hinaus vermag die dreiachsige Roboterhand 117 den Werkstückhalter 6 insbesondere in Richtung des Pfeils P₄ um seine Längsachse zu rotieren, wobei die Rotationsbewegungssteuerung wiederum derart eingerichtet ist, dass sie den Werkstückhalter 6 mit einem hieran befestigten Werkstück während des Betriebs in periodischen Zyklen Z von höchstens 5 s zwischen wenigstens einer ersten Rotationsgeschwindigkeit R₁ und wenigstens einer zweiten Rotationsgeschwindigkeit R₂ hin und her zu beschleunigen und/oder unter fortwährender Beschleunigung mit fortwährend unterschiedlichen Rotationsgeschwindigkeiten zu rotieren vermag (siehe hierzu weiter unten unter Bezugnahme auf die Fig. 3 und 4), wobei die entsprechenden, gewünschten Rotationsbewegungsprofile programmiert und in eine (ebenfalls nicht zeichnerisch dargestellte) Eingabeeinheit eingegeben werden können. Entsprechendes kann wiederum für die Rotationsbewegungssteuerung des Behälters 11 gelten.

In Fig. 3 und 4 sind vorteilhafte Rotationsgeschwindigkeitsprofile des Werkstückhalters 6 (und/oder des Behälters 11), wie sie mittels der Vorrichtungen gemäß Fig. 1 und 2 durchgeführt werden können, exemplarisch wiedergegeben. Dabei ist in den Schaubildern der Fig. 3 und 4 jeweils auf der y-Achse die für die Rotationsgeschwindigkeit repräsentative Drehzahl n (z.B. in Umdrehungen [U] pro Minute [min]) gegen die Bearbeitungszeit t (z.B. in Sekunden [s]) auf der x-Achse dargestellt. Wie aus Fig. 3 ersichtlich, verläuft das dortige Rotationsgeschwindigkeitsprofil des Werkstückhalters 6 bzw. des hieran gespannten Werkstückes (oder auch des Behälters 11) im Wesentlichen sinusförmig bzw. in Form einer ungedämpften Schwingung, wobei das Werkstück in periodischen Zyklen Z fortwährend unter ständiger (positiver bzw. negativer) Beschleunigung zwischen einer ersten Rotationsgeschwindigkeit R₁ von etwa null und einer zweiten Rotationsgeschwindigkeit R₂, welche beispielsweise etwa 2000 U/min betragen kann, hin und her beschleunigt wird. Die zweite Rotationsgeschwindigkeit muss hierbei indes nicht notwendigerweise konstant sein, sondern kann sich über die Bearbeitungszeit t auch verändern, d.h. die Amplitude A der etwa sinusförmigen Kurve kann sich mit zunehmender Bearbeitungszeit verändern (nicht gezeigt). Desgleichen muss die erste Rotationsgeschwindigkeit R₁ nicht notwendigerweise gleich null sein, sondern kann insbesondere auch eine gegenüber der zweiten Rotationsgeschwindigkeit R₂ merklich geringere Rotationsgeschwindigkeit, z.B. zwischen etwa 0 und etwa 100 U/min sein. Die Zeitdauer der periodischen Zyklen Z kann beispielsweise zwischen etwa 1 s und etwa 10 s betragen. Das in Fig. 4 beispielhaft wiedergegebene Rotationsgeschwindigkeitsprofil des Werkstückhalters 6 bzw. des hieran gespannten Werkstückes (oder auch des Behälters 11) unterscheidet sich von dem gemäß Fig. 3 vornehmlich dadurch, dass das Werkstück in periodischen Zyklen Z fortwährend zwischen einer ersten Rotationsgeschwindigkeit R₁ ungleich null und einer zweiten Rotationsgeschwindigkeit R₂ ebenfalls ungleich null, aber mit entgegengesetzter Drehrichtung, hin und her beschleunigt wird. Der Kurvenverlauf ist gleichfalls im Wesentlichen sinusförmig mit einer trägheitsbedingten Abflachung im Bereich des Stillstandes (n = 0), wenn die Drehrichtung des Werkstückes umgekehrt wird. Die Rotationsbewegung erfolgt wiederum unter fortwährender (positiver bzw. negativer) Beschleunigung. Die Beträge der ersten R₁ und/oder zweiten Rotationsgeschwindigkeit R₂ können wiederum beispielsweise etwa 2000 U/min betragen, können sich aber auch nicht nur in ihrem Vorzeichen beliebig voneinander unterscheiden. Beide Rotationsgeschwindigkeiten R₁, R₂ müssen wiederum nicht notwendigerweise konstant sein, sondern kann sich eine oder können sich beide Rotationsgeschwindigkeiten R₁, R₁ über die Bearbeitungszeit t auch verändern, d.h. der "Amplitudenanteil" A₁ der ersten Rotationsgeschwindigkeit R₁ bis zum Nullpunkt (punktueller Stillstand des Werkstückes bei der Drehrichtungsumkehr) und/oder der "Amplitudenanteil" A₂ der zweiten Rotationsgeschwindigkeit R₂ bis zum Nullpunkt der etwa sinusförmigen Kurve kann sich mit zunehmender Bearbeitungszeit verändern (nicht gezeigt). Die Zeitdauer der periodischen Zyklen Z kann beispielsweise zwischen etwa 0,25 s und etwa 5 s betragen.

## Patentansprüche

1. Verfahren zur Oberflächenbearbeitung von Werkstücken, indem das Werkstück relativ zu einer Schüttung aus einem Schleif- und/oder Poliergranulat bewegt wird, wobei das Werkstück in Bezug auf die Schüttung aus dem Schleif- und/oder Poliergranulat um zumindest eine Achse rotiert (P₄) wird, wobei das Werkstück in Bezug auf die Schüttung aus dem Schleif- und/oder Poliergranulat auf verschiedene Rotationsgeschwindigkeiten (R₁, R₂) beschleunigt wird, **dadurch gekennzeichnet, dass** das Werkstück und/oder ein die Schüttung aus dem Schleif-und/oder Poliergranulat aufnehmender Behälter (11) unter fortwährender Beschleunigung mit fortwährend unterschiedlichen Rotationsgeschwindigkeiten rotiert wird bzw. werden.

2. Verfahren nach Anspruch 1, **dadurch gekennzeichnet, dass** das Werkstück und/oder der die Schüttung auf dem Schleif- und/oder Polyergranulat aufnehmende Behälter (11) in periodischen Zyklen (Z) von höchstens 5 s zwischen wenigstens einer ersten Rotationsgeschwindigkeit (R₁) und wenigstens einer zweiten Rotationsgeschwindigkeit (R₂) hin und her beschleunigt wird bzw. werden.

3. Verfahren nach Anspruch 1 oder 2, **dadurch gekennzeichnet, dass** das Werkstück und/oder der Behälter (11) mit der hierin befindlichen Granulatschüttung zumindest vorübergehend
- zwischen wenigstens einer ersten Rotationsgeschwindigkeit (R₁) von im Wesentlichen gleich null und wenigstens einer zweiten Rotationsgeschwindigkeit (R₂) ungleich null hin und her beschleunigt wird bzw. werden; oder
- zwischen wenigstens einer ersten Rotationsgeschwindigkeit (R₁) ungleich null und wenigstens einer zweiten Rotationsgeschwindigkeit (R₂) mit einer gegenüber der ersten Rotationsgeschwindigkeit (R₁) entgegengesetzten Drehrichtung hin und her beschleunigt wird bzw. werden.

4. Verfahren nach einem der Ansprüche 1 bis 3, **dadurch gekennzeichnet, dass** das Werkstück und/oder der Behälter (11) mit der hierin befindlichen Granulatschüttung zumindest vorübergehend auf wenigstens eine Rotationsgeschwindigkeit (R₁; R₂) von wenigstens 200 U/min, insbesondere von wenigstens 500 U/min, vorzugsweise von wenigstens 1000 U/min, beschleunigt wird bzw. werden.

5. Verfahren nach einem der Ansprüche 1 bis 4, **dadurch gekennzeichnet, dass** das Werkstück und/oder der Behälter (11) mit der hierin befindlichen Granulatschüttung zumindest vorübergehend in periodischen Zyklen (Z) von höchstens 4 s, insbesondere von höchstens 3 s, vorzugsweise von höchstens 2 s, zwischen wenigstens einer ersten Rotationsgeschwindigkeit (R₁) und wenigstens einer zweiten Rotationsgeschwindigkeit (R₂) hin und her beschleunigt wird bzw. werden.

6. Verfahren nach einem der Ansprüche 1 bis 5, **dadurch gekennzeichnet, dass** das Werkstück und/oder der Behälter (11) mit der hierin befindlichen Granulatschüttung zumindest vorübergehend mit einem im Wesentlichen sinusförmigen Verlauf der Rotationsgeschwindigkeit über die Zeit (t) hin und her beschleunigt wird bzw. werden, wobei die Periode bzw. der Zyklus (Z) des im Wesentlichen sinusförmigen Verlaufes der Rotationsgeschwindigkeit insbesondere höchstens 5 s beträgt.

7. Verfahren nach Anspruch 6, **dadurch gekennzeichnet, dass** das Werkstück und/oder der Behälter (11) mit der hierin befindlichen Granulatschüttung
- zumindest vorübergehend mit einem im Wesentlichen sinusförmigen Verlauf der Rotationsgeschwindigkeit über die Zeit (t) mit etwa konstanter Amplitude (A) hin und her beschleunigt wird bzw. werden; oder
- zumindest vorübergehend mit einem im Wesentlichen sinusförmigen Verlauf der Rotationsgeschwindigkeit über die Zeit (t) mit über die Zeit (t) veränderlicher Amplitude (A) hin und her beschleunigt wird bzw. werden, wobei die Amplitude (A) des im Wesentlichen sinusförmigen Verlaufes der Rotationsgeschwindigkeit insbesondere über die Zeit (t) zumindest vorübergehend abnimmt oder ansteigt.

8. Verfahren nach einem der Ansprüche 1 bis 7, **dadurch gekennzeichnet, dass** wenigstens ein Hohlraum oder wenigstens eine Vertiefung des Werkstückes mit der Schüttung aus dem Schleif- und/oder Poliergranulat befüllt und das Werkstück zumindest um eine Achse, insbesondere im Wesentlichen um die Mittelachse des Hohlraumes oder der Vertiefung, unter fortwährender Beschleunigung mit fortwährend unterschiedlichen Rotationsgeschwindigkeiten rotiert wird, um zumindest die den Hohlraum oder die Vertiefung umgebende Wandung des Werkstückes zu schleifen und/oder zu polieren.

9. Verfahren nach einem der Ansprüche 1 bis 8, **dadurch gekennzeichnet, dass** das Werkstück in die dem Behälter (11) aufgegebene Schüttung aus dem Schleif- und/oder Poliergranulat eingetaucht und das Werkstück unter fortwährender Beschleunigung mit fortwährend unterschiedlichen Rotationsgeschwindigkeiten rotiert wird, wobei das Werkstück insbesondere in periodischen Zyklen (Z) von höchstens 5 s zwischen wenigstens einer ersten Rotationsgeschwindigkeit (R₁) und wenigstens einer zweiten Rotationsgeschwindigkeit (R₂) hin und her beschleunigt wird.

10. Verfahren nach Anspruch 9, **dadurch gekennzeichnet, dass** der Behälter (11) zumindest vorübergehend
- stationär gehalten wird;
- translatorisch hin und her bewegt wird;
- translatorisch entlang einer Bahnkurve, insbesondere entlang einer Kreisbahn, bewegt wird; und/oder
- rotatorisch, insbesondere mit im Wesentlichen konstanter oder ihrerseits zeitlich veränderter Rotationsgeschwindigkeit um seine Mittelachse (2) rotiert wird.

11. Verfahren nach einem der Ansprüche 1 bis 10, **dadurch gekennzeichnet, dass** das Werkstück ferner translatorisch, insbesondere entlang einer Bahnkurve, relativ zu der Schüttung aus dem Schleif- und/oder Poliergranulat bewegt (P₁) wird.

12. Verfahren nach einem der Ansprüche 1 bis 11, **dadurch gekennzeichnet, dass** zumindest die Rotationsbewegungen des Werkstückes und/oder des Behälters (11) mit der hierin befindlichen Granulatschüttung und gegebenenfalls die weitere(n) Bewegung(en) des Werkstückes und/oder der Behälters (11) gesteuert, insbesondere programmiert, durchgeführt werden.

13. Vorrichtung zur Oberflächenbearbeitung von Werkstücken durch Bewegen des Werkstückes relativ zu einer Schüttung aus einem Schleif- und/oder Poliergranulat, insbesondere zur Durchführung eines Verfahrens nach einem der vorangehenden Ansprüche, mit wenigstens einem Werkstückhalter (6) zur lösbaren Befestigung eines zu bearbeitenden Werkstückes und gegebenenfalls einem Behälter (11) zur Aufnahme des Schleif- und/oder Poliergranulates, wobei dem Werkstückhalter (6) und/oder dem Behälter (11) wenigstens ein Rotationsantrieb (10; 17, 18) zugeordnet ist und die Vorrichtung ferner eine programmtechnisch eingerichtete Steuereinrichtung umfasst, welche zumindest den Rotationsantrieb (10) des Werkstückhalters (6) und/oder den Rotationsantrieb (17, 18) des Behälters (11) zu steuern vermag, **dadurch gekennzeichnet, dass** die Steuereinrichtung zur fortwährenden Beschleunigung des Rotationsantriebs (10) des Werkstückhalters (6) und/oder des Rotationsantriebs (17, 18) des Behälters (11) mit fortwährend unterschiedlichen Rotationsgeschwindigkeiten während des Betriebs eingerichtet ist.

14. Vorrichtung nach Anspruch 13, **dadurch gekennzeichnet, dass** die Steuereinrichtung zur Hin- und Herbeschleunigung des Rotationsantriebs (10) des Werkstückhalters (6) und/oder des Rotationsantriebs (17, 18) des Behälters (11) in periodischen Zyklen (Z) von höchstens 5 s zwischen wenigstens einer ersten Rotationsgeschwindigkeit (R₁) und wenigstens einer zweiten Rotationsgeschwindigkeit (R₂) während des Betriebs eingerichtet ist.

15. Vorrichtung nach Anspruch 13 oder 14, **dadurch gekennzeichnet, dass** die Steuereinrichtung zur fortwährenden Beschleunigung des Rotationsantriebs (10) des Werkstückhalters (6) und/oder des Rotationsantriebs (17, 18) des Behälters (11) mit fortwährend unterschiedlichen Rotationsgeschwindigkeiten während des Betriebs mit wenigstens einem Rotationsgeschwindigkeitsprofil nach einem der Ansprüche 3 bis 7 eingerichtet ist.

16. Vorrichtung nach einem der Ansprüche 20 bis 22, **dadurch gekennzeichnet, dass** die Steuereinrichtung zumindest zur fortwährenden Beschleunigung des Rotationsantriebs (10) des Werkstückhalters mit fortwährend unterschiedlichen Rotationsgeschwindigkeiten sowie ferner zur Steuerung des Rotationsantriebs (17, 18) des Behälters (11) auf eine im Wesentlichen zeitlich konstante oder veränderbare Rotationsgeschwindigkeit während des Betriebs eingerichtet ist.

17. Vorrichtung nach einem der Ansprüche 13 bis 16, **dadurch gekennzeichnet, dass** dem Werkstückhalter (6) und/oder dem Behälter (11) ferner ein translatorischer Bewegungsantrieb (4) zugeordnet ist und dass die Steuereinrichtung ferner den translatorischen Bewegungsantrieb (4) des Werkstückhalters (6) und/oder des Behälters (11) zu steuern vermag, insbesondere entlang einer Bahnkurve (P₁).

18. Vorrichtung nach einem der Ansprüche 13 bis 17, **dadurch gekennzeichnet, dass**
- zum Rotationsantrieb (10) des Werkstückhalters (6) und/oder des Behälters (11) Servomotoren vorgesehen sind; und/oder
- dem Rotationsantrieb des Werkstückhalters (6) und/oder des Behälters (11) ein Getriebe zugeordnet ist.

## Claims

1. Method for the surface finishing of workpieces by the workpiece being moved relative to a bed of a granular grinding and/or polishing material, wherein the workpiece is rotated about at least one axis (P₄) in relation to the bed of granular grinding and/or polishing material, wherein the workpiece is accelerated to different speeds of rotation (R₁, R₂) in relation to the bed of granular grinding and/or polishing material, **characterized in that** the workpiece and/or a container (11) containing the bed of the granular grinding and/or polishing material is rotated with continuous acceleration with continuously different speeds of rotation.

2. Method in accordance with claim 1, **characterized in that** the workpiece and/or the container (11) containing the bed of granular material is accelerated to and fro in periodic cycles (Z) of at most 5 sec between at least one first speed of rotation (R₁) and at least one second speed of rotation (R₂).

3. Method in accordance with claim 1 or 2, **characterized in that** the workpiece and/or the container (11) containing the bed of granular material is accelerated to and fro at least temporarily
- between at least one first speed of rotation (R₁) essentially equal to zero and at least one second speed of rotation (R₂) not equal to zero; or
- between at least one first speed of rotation (R₁) not equal to zero and at least one second speed of rotation (R₂) with a direction of rotation opposite that of the first speed of rotation (R₁).

4. Method in accordance with one of the claims 1 through 3, **characterized in that** the workpiece and/or the container (11) containing the bed of granular material is accelerated at least temporarily to at least one speed of rotation (R₁; R₂) of at least 200 rpm, especially at least 500 rpm, and preferably at least 1,000 rpm.

5. Method in accordance with one of the claims 1 through 4, **characterized in that** the workpiece and/or the container (11) containing the bed of granular material is accelerated to and fro at least temporarily in periodic cycles (Z) of at most 4 sec, especially at most 3 sec, and preferably at most 2 sec, between at least one first speed of rotation (R₁) and at least one second speed of rotation (R₂).

6. Method in accordance with one of the claims 1 through 5, **characterized in that** the workpiece and/or the container (11) containing the bed of granular material is accelerated at least temporarily at a speed of rotation described essentially by a sinusoidal curve over time (t), wherein the period or the cycle (Z) of the essentially sinusoidal curve of the speed of rotation is especially at most 5 sec.

7. Method in accordance with claim 6, **characterized in that** the workpiece and/or the container (11) containing the bed of granular material is accelerated to and fro at least temporarily
- at a speed of rotation described by an essentially sinusoidal curve over time (t) with an amplitude (A) that is essentially constant over time; or
- at a speed of rotation described by an essentially sinusoidal curve over time (t) with an amplitude (A) that is variable over time (t), wherein the amplitude (A) of the essentially sinusoidal curve of the speed of rotation over time (t) especially decreases or increases at least temporarily.

8. Method in accordance with one of the claims 1 through 7, **characterized in that** at least one cavity or at least one depression of the workpiece is filled with the bed of the granular grinding and/or polishing material, and the workpiece is rotated at least about one axis, especially essentially about the central axis of the cavity or of the depression, with continuous acceleration at continually different speeds of rotation in order to grind and/or polish at least the wall of the workpiece enclosing the cavity or the depression.

9. Method in accordance with one of the claims 1 through 8, **characterized in that** the workpiece dips into the bed of granular grinding and/or polishing material charged into the container (11) and the workpiece is rotated with continuous acceleration at continuously different speeds of rotation, wherein the workpiece is accelerated especially to and fro in periodic cycles (Z) of at most 5 sec between at least one first speed of rotation (R₁) and at least one second speed of rotation (R₂).

10. Method in accordance with claim 9, **characterized in that** at least temporarily, the container (11)
- is held stationary;
- is moved to and fro by a translatory motion;
- is moved by a translatory motion along a trajectory, especially along a circular path; and/or
- is rotated rotatorily about its central axis (2), especially at a speed of rotation that is essentially constant or changes over time.

11. Method in accordance with one of the claims 1 through 10, **characterized in that** the workpiece is moved (P₁), furthermore, by a translatory motion, especially along a trajectory, relative to the bed of granular grinding and/or polishing material.

12. Method in accordance with one of the claims 1 through 11, **characterized in that** at least the rotary motions of the workpiece and/or of the container (11) containing the bed of granular material and optionally the additional motion(s) of the workpiece and/or of the container (11) are carried out in a controlled, especially programmed manner.

13. Device for the surface finishing of workpieces by moving the workpiece relative to a bed of granular grinding and/or polishing material, especially for carrying out a method in accordance with one of the above claims, with at least one workpiece holder (6) for the detachable fastening of a workpiece to be finished and optionally with a container (11) containing the granular grinding and/or polishing material, wherein the workpiece holder (6) and/or the container (11) is associated with at least one rotary drive (10; 17, 18), and the device comprises, furthermore, a program-based control device, which is capable of controlling at least the rotary drive (10) of the workpiece holder (6) and/or the rotary drive (17, 18) of the container (11), **characterized in that** the control device is designed for the continuous acceleration of the rotary drive (10) of the workpiece holder (6) and/or of the rotary drive (17, 18) of the container (11) at continuously different speeds of rotation during the operation.

14. Device in accordance with claim 13, **characterized in that** the control device is designed to accelerate the rotary drive (10) of the workpiece holder (6) and/or the rotary drive (17, 18) of the container (11) to and fro in periodic cycles (Z) of at most 5 sec between at least one first speed of rotation (R₁) and at least one second speed of rotation (R₂) during the operation.

15. Device in accordance with claim 13 or 14, **characterized in that** the control device is designed to continuously accelerate the rotary drive (10) of the workpiece holder (6) and/or the rotary drive (17, 18) of the container (11) at continuously different speeds of rotation during the operation with at least one speed of rotation profile in accordance with one of the claims 3 through 7.

16. Device in accordance with one of the claims 13 through 15, **characterized in that** the control device is designed at least to continuously accelerate the rotary drive (10) of the workpiece holder at continuously different speeds of rotation as well as, furthermore, to control the rotary drive (17, 18) of the container (11) to a speed of rotation that is essentially constant or variable over time during the operation.

17. Device in accordance with one of the claims 13 through 16, **characterized in that** the workpiece holder (6) and/or the container (11) is, furthermore, associated with a translatory motion drive (4), and that the control device is, furthermore, capable of controlling the translatory motion drive (4) of the workpiece holder (6) and/or of the container (11), especially along a trajectory (P₁).

18. Device in accordance with one of the claims 13 through 17, **characterized in that**
- servo motors are provided for the rotary drive (10) of the workpiece holder (6) and/or of the container (11), and/or
- a gear mechanism is associated with the rotary drive of the workpiece holder (6) and/or of the container (11).

## Revendications

1. Procédé de traitement de surface de pièces usinées, en ce que la pièce usinée est déplacée par rapport à un tas de vrac composé de granulat de ponçage et/ou de polissage, la pièce usinée étant tournée autour d'au moins un axe (P₄) par rapport au tas en vrac composé de granulat de ponçage et/ou de polissage, la pièce usinée étant accélérée par rapport au tas en vrac composé de granulat de ponçage et/ou de polissage à différentes vitesses de rotation (R₁, R₂), **caractérisé en ce que** la pièce usinée et/ou un conteneur (11) logeant le tas en vrac composé de granulat de ponçage et/ou de polissage étant tourné(e) avec une accélération continuelle à des vitesses de rotation changeant en continu.

2. Procédé selon la revendication 1, **caractérisé en ce que** la pièce usinée et/ou le conteneur (11) logeant le tas en vrac composé du granulat de ponçage et/ou de polissage est accéléré(e) et/ou sont accélérés selon un mouvement de va-et-vient en cycles périodiques (Z) de tout au plus 5 s entre au moins une première vitesse de rotation (R₁) et au moins une deuxième vitesse de rotation (R₂).

3. Procédé selon la revendication 1 ou 2, **caractérisé en ce que** la pièce usinée et/ou le conteneur (11) avec le tas en vrac de granulat se trouvant à l'intérieur est accéléré(e) et/ou sont accélérés au moins temporairement selon un mouvement de va-et-vient :
- entre au moins une première vitesse de rotation (R₁) pour l'essentiel nulle et au moins une deuxième vitesse de rotation (R₂) non nulle ; ou
- entre au moins une première vitesse de rotation (R₁) non nulle et au moins une deuxième vitesse de rotation (R₂) avec une direction de rotation opposée à la première vitesse de rotation (R₁).

4. Procédé selon l'une quelconque des revendications 1 à 3, **caractérisé en ce que** la pièce usinée et/ou le conteneur (11) avec le tas en vrac de granulat se trouvant à l'intérieur est accéléré(e) et/ou sont accélérés au moins temporairement à au moins une vitesse de rotation (R₁; R₂) d'au moins 200 tr/min, notamment d'au moins 500 tr/min, de préférence d'au moins 1000 tr/min.

5. Procédé selon l'une quelconque des revendications 1 à 4, **caractérisé en ce que** la pièce usinée et/ou le conteneur (11) avec le tas en vrac de granulat se trouvant à l'intérieur est accéléré(e) et/ou sont accélérés selon un mouvement de va-et-vient au moins temporairement en cycles périodiques (Z) de tout au plus 4 s, notamment de tout au plus 3 s, de préférence de tout au plus 2 s, entre au moins une première vitesse de rotation (R₁) et au moins une deuxième vitesse de rotation (R₂).

6. Procédé selon l'une quelconque des revendications 1 à 5, **caractérisé en ce que** la pièce usinée et/ou le conteneur (11) avec le tas en vrac de granulat se trouvant à l'intérieur est accéléré(e) et/ou sont accélérés selon un mouvement de va-et-vient au moins temporairement avec une courbe, pour l'essentiel de forme sinusoïdale, de la vitesse de rotation en fonction du temps (t), la période et/ou le cycle (Z) de la courbe, pour l'essentiel de forme sinusoïdale, de la vitesse de rotation étant notamment de tout au plus 5 s.

7. Procédé selon la revendication 6, **caractérisé en ce que** la pièce usinée et/ou le conteneur (11) avec le tas en vrac de granulat se trouvant à l'intérieur est accéléré(e) et/ou sont accélérés selon un mouvement de va-et-vient :
- au moins temporairement avec une courbe pour l'essentiel de forme sinusoïdale de la vitesse de rotation en fonction du temps (t) avec une amplitude (A) approximativement constante ; ou
- au moins temporairement avec une courbe, pour l'essentiel de forme sinusoïdale, de la vitesse de rotation en fonction du temps (t) avec une amplitude (A) variant en fonction du temps (t), l'amplitude (A) de la courbe, pour l'essentiel de forme sinusoïdale, de la vitesse de rotation diminuant ou augmentant au moins temporairement notamment au fil du temps (t).

8. Procédé selon l'une quelconque des revendications 1 à 7, **caractérisé en ce qu'**au moins un espace creux ou au moins un renfoncement de la pièce usinée est rempli du tas en vrac composé de granulat de ponçage et/ou de polissage et que la pièce usinée tourne à des vitesses de rotation changeant en continu au moins autour d'un axe, notamment pour l'essentiel autour de l'axe central de l'espace creux ou du renfoncement, avec une accélération continuelle, pour poncer et/ou polir au moins la paroi, entourant l'espace creux ou le renfoncement, de la pièce usinée.

9. Procédé selon l'une quelconque des revendications 1 à 8, **caractérisé en ce que** la pièce usinée est plongée dans le tas en vrac composé de granulat de ponçage et/ou de polissage versé dans le conteneur (11) et que la pièce usinée tourne à des vitesses de rotation changeant en continu avec une accélération continuelle, la pièce usinée étant accélérée selon un mouvement de va-et-vient notamment en cycles périodiques (Z) de tout au plus 5 s entre au moins une première vitesse de rotation (R₁) et au moins une deuxième vitesse de rotation (R₂).

10. Procédé selon la revendication 9, **caractérisé en ce qu'**au moins temporairement, le conteneur (11) :
- est maintenu de façon stationnaire ;
- est déplacé en translation selon un mouvement de va-et-vient ;
- est déplacé en translation le long d'une trajectoire, notamment le long d'une orbite circulaire ; et/ou
- tourne en rotation, notamment avec une vitesse de rotation pour l'essentiel constante ou modifiée dans le temps, autour de son axe central (2).

11. Procédé selon l'une quelconque des revendications 1 à 10, **caractérisé en ce que** la pièce usinée est déplacée (P₁) en translation, notamment le long d'une trajectoire, par rapport au tas en vrac composé de granulat de ponçage et/ou de polissage.

12. Procédé selon l'une quelconque des revendications 1 à 11, **caractérisé en ce qu'**au moins les mouvements de rotation de la pièce usinée et/ou du conteneur (11) avec le tas en vrac de granulat se trouvant à l'intérieur et le cas échéant que le ou les autres mouvement(s) de la pièce usinée et/ou du conteneur (11) sont réalisés de façon commandée, notamment programmée.

13. Dispositif de traitement de surface de pièces usinées par déplacement de la pièce usinée par rapport à un tas en vrac composé de granulat de ponçage et/ou de polissage, notamment pour la mise en oeuvre d'un procédé selon l'une quelconque des revendications précédentes, avec au moins un support de pièce usinée (6) servant à la fixation amovible d'une pièce usinée à traiter et le cas échéant avec un conteneur (11) servant à loger le granulat de ponçage et/ou de polissage, au moins un entraînement en rotation (10 ; 17, 18) étant associé au support de pièce usinée (6) et/ou au conteneur (11) et le dispositif comprenant en outre un dispositif de commande à technique de programmes pouvant commander au moins l'entraînement en rotation (10) du support de pièce usinée (6) et/ou de l'entraînement en rotation (17, 18) du conteneur (11), **caractérisé en ce que** le dispositif de commande est conçu pour réaliser une accélération continuelle de l'entraînement en rotation (10) du support de pièce usinée (6) et/ou de l'entraînement en rotation (17, 18) du conteneur (11) à des vitesses de rotation changeant en continu en fonctionnement.

14. Dispositif selon la revendication 13, **caractérisé en ce que** le dispositif de commande est conçu pour effectuer des accélérations dans un sens et l'autre de l'entraînement en rotation (10) du support de pièce usinée (6) et/ou de l'entraînement en rotation (17, 18) du conteneur (11) en cycles périodiques (Z) de tout au plus 5 s entre au moins une première vitesse de rotation (R₁) et au moins une deuxième vitesse de rotation (R₂) pendant le fonctionnement.

15. Dispositif selon la revendication 13 ou 14, **caractérisé en ce que** le dispositif de commande est conçu pour effectuer une accélération continuelle de l'entraînement en rotation (10) du support de pièce usinée (6) et/ou de l'entraînement en rotation (17, 18) du conteneur (11) à des vitesses de rotation changeant en continu en fonctionnement avec au moins un profil de vitesse de rotation selon l'une quelconque des revendications 3 à 7.

16. Dispositif selon l'une quelconque des revendications 20 à 22, **caractérisé en ce que** le dispositif de commande est conçu pour effectuer au moins une accélération continuelle de l'entraînement en rotation (10) du support de pièce usinée à des vitesses de rotation changeant en continu ainsi qu'en outre pour commander l'entraînement en rotation (17, 18) du conteneur (11) à une vitesse de rotation pour l'essentiel constante ou variable dans le temps, en fonctionnement.

17. Dispositif selon l'une quelconque des revendications 13 à 16, **caractérisé en ce qu'**un entraînement en mouvement (4) translationnel est en outre associé au support de pièce usinée (6) et/ou au conteneur (11) et que le dispositif de commande peut en outre commander l'entraînement en mouvement translationnel (4) du support de pièce usinée (6) et/ou du conteneur (11), notamment le long d'une trajectoire (P₁).

18. Dispositif selon l'une quelconque des revendications 13 à 17, **caractérisé en ce que**:
- des servomoteurs sont prévus pour l'entraînement en rotation (10) du support de pièce usinée (6) et/ou du conteneur (11) ; et/ou
- une transmission est associée à l'entraînement en rotation du support de pièce usinée (6) et/ou du conteneur (11).
